# FASCICULE DE BREVET EUROPEEN

(11) **EP 0 132 184 B1**
(45) Date de publication et mention de la délivrance du brevet: **03.12.1986**
(21) Numéro de dépôt: 84401373.0
(22) Date de dépôt: 28.06.1984
(51) Int. Cl.: C11D 3/48, C11D 3/395, C11D 3/37

(54) **Nouvelles compositions de lessive convenant pour le lavage de la vaisselle en machine à laver**
Waschmittelzusammensetzungen geeignet für Reinigen von Geschirr in Waschmaschinen
Washing compositions suitable for washing dishes in washing-machines

(30) Priorité: 08.07.1983 FR 8311426
(43) Date de publication de la demande: 23.01.1985
(73) Titulaire: Société Chimique des Charbonnages S.A., 92080 Paris La Défense 2 Cédex 5 (FR)
(72) Inventeur: Scotte, Pierre, F-31499 Toulouse (FR)
(74) Mandataire: Rieux, Michel (FR)

## Description

La présente invention concerne de nouvelles compositions de lessive convenant pour le lavage de la vaisselle en machine à laver, et leur procédé de préparation.

Le lavage de la vaisselle en machine fait intervenir à la fois l'action détergente de la lessive et l'action mécanique de l'eau. En dehors de son action détergente, la lessive doit aussi posséder un pouvoir désinfectant et des propriétés adoucissantes de l'eau, Il est donc nécessaire que la lessive ait une forte détergence mais aussi une composition telle qu'elle ne provoque pas la formation de mousses nuisibles à l'action mécanique de l'eau. C'est pourquoi les compositions de lessive sont constituées de façon connue :
- d'un agent adoucissant généralement choisi dans la classe des polyphosphates. Parmi les polyphosphates utilisés, on peut citer le tripolyphosphate de sodium, l'hexamétaphosphate de sodium, le pyrophosphate de sodium, ainsi que les polyphosphates de potassium correspondants.
- d'un agent alcalinisant qui est constitué par un sel de sodium contenant un métasilicate de sodium sous sa forme anhydre ou sous sa forme pentahydrate, De façon connue le silicate de sodium peut être partiellement remplacé par du carbonate de soude, du sulfate de sodium, ou de la soude,
- d'un agent tensio-actif non moussant du type non ionique choisi parmi les classes de produits suivants : alcools linéaires éthoxylés, condensat d'oxyde d'éthylène sur l'oxyde de propylène, oxyalcoyl amines, polyéthoxyéthers d'alcools gras, alkyl phénols éthoxylés ou esters phosphoriques d'alcools gras. De préférence, pour des raisons d'efficacité, de biodégradabilité et de coûts, on choisit un agent tensio-actif de la classe des alcools linéaires éthoxylés,
- et d'un agent de désinfection.

L'agent de désinfection utilisé qui libère du chlore actif est généralement un produit chloré solide, le plus souvent un sel de sodium ou de potassium de l'acide dichloroisocyanurique. Jusqu'à présent on utilisait dans la pratique, soit un dichloroisocyanurate de sodium anhydre titrant 63 % de chlore actif, soit un dichloroisocyanurate, de sodium dihydrate titrant 56 % de chlore actif, soit un dichloroisocyanurate de potassium anhydre titrant 59 % de chlore actif, soit un dichloroisocyanurate de potassium monohydrate titrant 56 % de chlore actif, soit un dichloroisocyanurate de calcium tétrahydrate titrant 56 % de chlore actif. Le chlore actif est défini comme étant le pouvoir oxydant dû au chlore positif. Pour mieux comprendre à quoi correspond le chlore positif il faut rappeler que le chlore présent dans les dérivés chlorés décrits ci-dessus est fixé sur l'atome d'azote et s'y trouve sous la forme du degré d'oxydation + 1, c'est-à-dire CI'. Lors du processus d'oxydo-réduction un ion CI+ se combine à deux électrons pour passer au stade Cr (chlorure). Il y a libération de deux équivalents d'oxydants qui correspondent à 71 g de chlore élémentaire bien que la masse atomique ne soit que de 35,5. Ceci veut également dire qu'un atome de CI+ a le même pouvoir oxydant qu'une molécule de chlore élémentaire C1₂.

Parmi les autres agents de désinfection chlorés de la famille des chloroisocyanuriques, il en existe un : l'acide trichloroisocyanurique qui titre près de 91 % de chlore actif. Il serait donc avantageux de pouvoir utiliser ce composé étant donné son pourcentage élevé en chlore actif. Malheureusement, jusqu'à présent son emploi n'était pas possible car il présente une trop grande réactivité vis-à-vis des autres constituants des compositions de lessives en particulier vis-à-vis des agents tensio-actifs, ce qui rend les lessives contenant de l'acide trichloroisocyanurique instables au stockage car elles perdent à la fois des quantités importantes de chlore et de tensio-actifs par destruction mutuelle.

Différentes méthodes de stabilisation des agents de désinfection chlorés ont été mises au point. Selon la demande de brevet européen 54094, l'agent chloré, qui est une triazine trione chloré est enrobé à l'aide d'acide phtalique diester ou d'acide adipinique. Le brevet américain US-A-3 703 470 propose l'enrobage des agents tensio-actifs non ioniques et antimoussants à l'aide de résines synthétiques afin d'éviter leur réaction avec les agents chlorés. Selon le brevet américain US-A-3 108 078, l'agent chloré qui est l'acide trichloroisocyanurique est stabilisé à l'aide d'oléfines possédant un carbone tertiaire sur une double liaison, tels que les terpènes. De manière différente, le brevet américain US-A-4 126 717 propose un enrobage à l'aide d'un mélange constitué d'un acide gras, d'une cire microcristalline et éventuellement d'un copolymère de polyoxyéthylène-polyoxypropylène, à raison d'au moins 35 % en poids par rapport à la particule d'acide enrobé.

On a maintenant trouvé le moyen de stabiliser l'acide trichloroisocyanurique, en particulier de le stabiliser pour la fabrication de compositions de lessives stables au stockage convenant pour le lavage de la vaisselle en machines à laver.

La présente invention concerne une nouvelle composition de lessive convenant pour le lavage de la vaisselle en machine à laver, contenant par rapport à la composition :
- 25 à 60 % en poids d'un agent adoucissant choisi parmi les polyphosphates,
- 30 à 70 % en poids d'un agent alcalinisant choisi parmi les sels de sodium contenant du métasilicate de sodium,
- 0,5 à 4 % en poids d'un agent tensio-actif non ionique,
- 0,5 à 5 % en poids d'acide trichloroisocyanurique enrobé,

caractérisé par le fait que l'acide trichloroisocyanurique est enrobé à l'aide d'une cire de polyéthylène utilisée à raison de 0.5 à 10% en poids par rapport au poids d'acide, ladite cire possédant un poids moléculaire moyen d'environ 2 500, un bas point de fusion inférieur à 70 °C. un point de goutte de 70 à 80 °C et une densité de 0,86-0.88.

On a trouvé que les cires de polyéthylène étaient compatibles avec l'acide trichloroisocyanurique. De plus, elles permettent en utilisant des doses relativement faibles d'obtenir une bonne stabilisation de l'acide. Par ailleurs, elles sont dispersibles dans les conditions de lavage, c'est-à-dire dans les milieux aqueux ayant une température de 50 à 65 °C.

Les cires de polyéthylène sont utilisées à raison de 0,5 à 10 % en poids par rapport à l'acide trichloroisocyanurique et de préférence à raison de 3 à 5 % en poids. Au-delà de 5 % des difficultés pour la mise en oeuvre de l'enrobage apparaissent et il est nécessaire d'ajuster les conditions de l'enrobage.

La mise en oeuvre de quantités supérieures à 10% n'apporte pas d'amélioration sensible de la stabilité au stockage des compositions de lessive ; l'utilisation de quantités inférieures à 0,5 % conduit à une stabilisation de l'acide non significative.

Les compositions de lessive, objet de l'invention sont fabriquées en réalisant préalablement l'enrobage de l'acide trichloroisocyanurique à l'aide des cires de polyéthylène. Cet enrobage est effectué dans n'importe quel mélangeur industriel, tel que mélangeur à tambour, de préférence un mélangeur muni d'un dispositif de chauffage. Il est aussi possible d'utiliser un mélangeur tournant du type bétonnière dans lequel on pulvérise la cire fondue sur l'acide chauffé à une température voisine de 50 °C. La température de mise en oeuvre permet une bonne répartition des cires de polyéthylène qui se solidifient au refroidissement. L'acide trichloroisocyanurique enrobé de cire est ensuite mélangé dans un autre mélangeur avec les autres constituants de la lessive.

Les quantités des différents constituants utilisés pour la fabrication des nouvelles compositions de lessive, objet de l'invention, sont utilisées dans des rapports pondéraux classiques. L'agent adoucissant choisi parmi les polyphosphates est utilisé à raison de 25 à 60 % en poids et de préférence de 40 à 50 % en poids par rapport au poids de la composition. L'agent alcanisant choisi parmi les sels de sodium contenant du métasilicate de sodium est utilisé à raison de 30 à 70 % en poids et de préférence de 40 à 60 % en poids par rapport au poids de la composition. De façon connue le silicate de sodium peut être partiellement remplacé par du carbonate de soude, du sulfate de sodium ou de la soude. L'agent tensio-actif non ionique est mis en oeuvre à raison de 0,5 à 4 % en poids et de préférence à raison de 1 à 3 % en poids par rapport au poids de la composition, L'acide trichloroisocyanurique enrobé à l'aide de cires de polyéthylènes est employé à raison de 0,5 à 5 % en poids et de préférence 1 à 3 % en poids par rapport au poids de la composition.

Les exemples suivants illustrent la présente invention.

### Exemple 1

On stabilise au préalable de l'acide trichloroisocyanurique à l'aide de cires de polyéthylène de la façon suivante :
L'acide est chauffé à une température de 50 °C puis est mis dans un mélangeur tournant. Durant la rotation du mélangeur, on pulvérise dessus à l'aide d'un pistolet des cires de polyéthylène. La température de mise en oeuvre permet une bonne répartition des cires qui se solidifient au refroidissement. Les cires de polyéthylène utilisées ont un point de fusion inférieur à 70 °C, un point de gouttes de 70 à 80 °C et une densité de 0,86 à 0,88. On réalise divers mélanges d'acide et de cires en mettant en oeuvre des pourcentages variables de cires de polyéthylène. Les mélanges ainsi obtenus sont utilisés pour la fabrication de compositions de lessive.

On prépare des lessives ayant la composition suivante (les parties sont exprimées en parties en poids) :
- tripolyphosphate de sodium : 50 parties.
- métasilicate de sodium (anhydre ou hydraté 5 H₂0) : 50 parties
- un tensio-actif non ionique éthoxylé fabriqué par la Société PCUK, de dénomination commerciale PLURAFAC RA 43: 2 parties,
- acide trichloroisocyanurique enrobé de cires de polyéthylène : 2 parties.

On réalise d'abord le pré-mélange du tripolyphosphate de sodium avec le tensio-actif non ionique dans un mélangeur de type tournant. Au bout de 20 minutes on obtient un mélange homogène. On ajoute ensuite le métasilicate dans le mélangeur et au bout de 20 minutes on ajoute l'acide trichloroisocyanurique enrobé. L'ensemble est alors laissé dans le mélangeur tournant pendant 20 minutes. Le pourcentage de chlore dosé par iodométrie dans la composition de lessive est alors de 1,65 %.

La composition de lessive ainsi obtenue est mise dans des sacs plastiques fermés par un lien non hermétique. Les sacs sont stockés dans une étuve à ambiance contrôlée dans les conditions suivantes :
- température : 42 °C,
- humidité relative : 85 %.

Des échantillons sont prélevés après une durée de stockage comprise entre 2 et 3 mois et le chlore restant est analysé par iodométrie. Le tableau 1 indique les résultats obtenus après 80 jours de stockage pour des compositions de lessive préparés soit à partir de métasilicate de sodium anhydre, soit à partir de métasilicate de sodium pentahydrate et à partir d'acide trichloroisocyanurique enrobé à l'aide de cires de polyéthylène utilisées dans des pourcentages (en poids) variables. Les résultats concernant le chlore restant sont exprimés en pourcentages par rapport au chlore initial.

### Exemple 2

L'exemple 1 est répété en mettant en oeuvre de l'acide trichloroisocyanurique enrobé avec diverses quantités de cires de polyéthylène et le dosage du chlore restant est réalisé après 70 jours de stockage. Le tableau 2 résume les résultats obtenus.

## Revendications

1. Composition de lessive convenant pour le lavage de la vaisselle en machine à laver, contenant en % en poids par rapport à la composition :
- 25 à 60 % d'un agent adoucissant choisi parmi les polyphosphates,
― 30 à 70 % d'un agent alcalinisant choisi parmi les sels de sodium contenant du métasilicate de sodium,
- 0,5 à 4% d'un agent tensio-actif non ionique,
- 0,5 à 5 % d'acide trichloroisocyanurique enrobé,
caractérisé par le fait que l'acide trichloroisocyanurique est enrobé à l'aide d'une cire de polyéthylène utilisée à raison de 0,5 à 10 % en poids par rapport au poids d'acide, ladite cire possédant un poids moléculaire moyen d'environ 2 500, un bas point de fusion inférieur à 70°C, un point de goutte de 70 à 80 °C et une densité de 0,86-0,88.

2. Composition selon la revendication 1, caractérisée par le fait que l'acide trichloroisocyanurique est enrobé à l'aide d'une cire de polyéthylène utilisée à raison de 3 à 5 % en poids.

3. Procédé de préparation des compositions de lessive convenant pour le lavage de la vaisselle en machine à laver selon la revendication 1 caractérisé par le fait que l'on enrobe au préalable l'acide trichloroisocyanurique à l'aide des cires de polyéthylène et que l'acide trichloroisocyanurique enrobé est ensuite mélangé aux autres constituants de la lessive.

4. Procédé de préparation des compositions de lessive selon la revendication 3, caractérisé par le fait que l'on pulvérise la cire fondue sur l'acide trichloroisocyanurique chauffé à 50 °C.

## Claims

1. A washing compound suitable for washing crockery in dishwashers, comprising as a percentage by weight relative to composition :
- 25 to 60 % softening agent selected from polyphosphates,
- 30 to 70 % alkalinising agent selected from sodium salts containing sodium metasilicate,
- 0.5 to 4 % non ionic surface-active agent,
- 0.5 to 5 % coated trichloroisocyanuric acid,
characterised in that the trichloroisocyanuric acid is coated using a polyethylene wax in a proportion of 0.5 to 10 % by weight relative to the weight of the acid, the said wax having a mean molecular weight of approximately 2 500, a low melting point of less than 70 °C, a dripping point of 70 to 80 °C with a density of 0.86 to 0.88.

2. A compound according to claim 1, characterised in that the trichloroisocyanuric acid is coated using polyethylene wax in a proportion of 3 to 5 % by weight.

3. A method for preparing compounds suitable for washing crockery in dishwashers according to claim 1, characterised in that the trichloroisocyanuric acid is coated in advance using polyethylene waxes and the coated trichloroisocyanuric acid is then mixed with the other constituents of the washing powder.

4. A method for preparing washing compounds according to claim 3, characterised in that the melted wax is then sprayed onto the trichloroisocyanuric acid which is heated to 50 °C.

## Patentansprüche

1. Für das Spülen von Geschirr in Spülmaschinen geeignete Waschmittelzusammensetzung, enthaltend in Gew.-% bezogen auf die Zusammensetzung :
- 25 bis 60 % eines weichmachenden Mittels, ausgewählt aus den Polyphosphaten.
- 30 bis 70 % eines alkalisierenden Mittels, ausgewählt aus den Natriummetasilikat enthaltenden Natriumsalzen,
- 0,5 bis 4 % eines nicht ionischen obertlächenaktiven Stoffes,
- 0,5 bis 5 % eingebettete Trichlorisocyanharnsäure,
dadurch gekennzeichnet, daß die Trichlorisocyanharnsäure mit Hilfe eines Polyäthylenwachses eingebettet ist, das in einer Menge von 0,5 bis 10 Gew.-% bezogen auf das Säuregewicht eingesetzt ist, wobei das genannte Wachs ein mittleres Molekulargewicht von etwa 2 500, einen niedrigen Schmelzpunkt unterhalb 70 °C, einen Tropfpunkt von 70 bis 80 °C und eine Dichte von 0,86 bis 0,88 besitzt.

2. Zusammensetzung nach Anspruch 1, dadurch gekennzeichnet, daß die Trichlorisocyanharnsäure mit Hilfe eines in einer Menge von 3 bis 5 Gew.-% eingesetzten Polyäthylenwachses eingebettet ist.

3. Verfahren zur Herstellung von für das Spülen von Geschirr in Spülmaschinen geeigneten Waschmittelzusammensetzungen nach Anspruch 1, dadurch gekennzeichnet, daß vorerst die Trichlorisocyanharnsäure mit Hilfe von Polyäthylenwachsen eingebettet wird und dann die eingebettete Trichlorisocyanharnsäure den anderen Bestandteilen des Waschmittels zugemischt wird.

4. Verfahren zur Herstellung von Waschmittelzusammensetzungen, nach Anspruch 3, dadurch gekennzeichnet, daß man das geschmolzene Wachs auf die auf 50 °C erhitzte Trichlorisocyanharnsäure aufsprüht.
